# FASCICULE DE BREVET EUROPEEN

(11) **EP 1 771 369 B1**
(45) Date de publication et mention de la délivrance du brevet: **08.10.2008**
(21) Numéro de dépôt: 05766693.5
(22) Date de dépôt: 26.05.2005
(51) Int. Cl.: B65H 51/28

(54) **PROCEDE DE PILOTAGE DES ORGANES D'ENTRAINEMENT LINEAIRE D'UN FIL TEXTILE PENDANT LA PHASE DE DEMARRAGE ET LE DISPOSITIF DE MISE EN OEUVRE**
VERFAHREN ZUR STEUERUNG VON LINEARANTRIEBSVORRICHTUNGEN FÜR EIN TEXTILGARN IN DER ANLAUFPHASE, UND AUSFÜHRUNGSVORRICHTUNG DAFÜR
METHOD FOR CONTROL OF LINEAR DRIVE DEVICES FOR A TEXTILE THREAD DURING THE START-UP PHASE AND DEVICE FOR CARRYING OUT THE SAME

(30) Priorité: 01.06.2004 FR 0451072
(43) Date de publication de la demande: 11.04.2007
(73) Titulaire: RITM, 26014 Valence Cedex (FR)
(72) Inventeur: FLECHON, Philippe, F-69300 CALUIRE (FR); MILORD, Cédric, F-26300 MARCHES (FR)
(74) Mandataire: Thivillier, Patrick
(86) Numéro de dépôt international: PCT/FR2005/050369
(87) Numéro de publication internationale: WO 2005/118448

(56) Documents cités:
- WO-A-03/029121
- US-A- 3 842 578
- US-A- 3 916 609
- US-A- 5 148 070
- PATENT ABSTRACTS OF JAPAN vol. 001, no. 149 (C-031), 30 novembre 1977 (1977-11-30) & JP 52 091912 A (TORAY IND INC), 2 août 1977 (1977-08-02)

## Description

L'invention concerne le domaine technique des installations ou machines de transformation de matières allongées continues mises en mouvement par l'effet de défilement le long de leur propre trajectoire. Parmi les matières allongées continues, on peut citer les fils textiles, les rubans, les bandes, ...

Plus particulièrement, l'invention concerne le pilotage des moyens de mise en mouvement de la matière apte à la faire avancer le long de sa propre trajectoire. Parmi ces moyens, on peut citer à titre indicatif nullement limitatif des cylindres, poulies, bandes sans fin, galets, godets ou autres organes entraînant la matière allongée par friction, pincement, effet d'engrènement, ...

Différentes solutions techniques ont été proposées pour le démarrage d'une installation de machine destinée à la transformation de matières allongées ou autres produits filiformes. Selon l'état antérieur de la technique, on distingue essentiellement deux solutions.

Selon une première solution (JP-A-52091912), la matière est préalablement disposée le long de son parcours, tandis que les organes de mise en mouvement sont à l'arrêt. Cette opération est appelée « enfilage » dans le cas de machines de transformation de fils textiles. Les organes de mise en mouvement sont ensuite démarrés et accélérés progressivement pour qu'ils puissent atteindre la vitesse nominale requise en fonction du travail à effectuer. En général, les accélérations sont programmées selon des rampes synchronisées qui maintiennent des rapports de vitesses constants. Cette solution impose d'utiliser des moyens de démarrage et d'arrêt synchronisés. Cette solution n'est pas applicable pour certains organes tels que ceux utilisés dans un traitement thermique, et susceptibles de brûler la matière qui est statique, étant donné que lors du lancement du démarrage, la matière ne défile pas.

A l'inverse de cette solution, une autre méthode consiste à démarrer préalablement les organes de mise en mouvement de la matière et de les porter à la vitesse nominale puis à engager ladite matière. C'est seulement lorsque la vitesse nominale est atteinte que la matière est introduite à l'entrée des organes de mise en mouvement, de sorte que la matière est happée et portée instantanément à la vitesse nominale. Généralement, la matière est présentée par un dispositif qui lui confère une vitesse initiale proche de la vitesse nominale du procédé de traitement. Par exemple, ce dispositif peut être constitué par des bras associés à des buses d'aspiration telles que celles couramment utilisées dans le domaine des machines textiles.
Cette solution est toutefois difficilement applicable dans le cas de procédés à haute vitesse de matières fragiles qui ne supportent pas des accélérations brutales, généralement au moment où la matière est happée.
Lorsque l'opération est réalisée manuellement, elle exige une grande habileté de la part de l'opérateur.
On note également des problèmes de sécurité étant donné que les opérations sont effectuées sur des organes en mouvement.

Enfin, on a proposé, dans certaines installations complexes, de combiner les deux solutions techniques préalablement exposées d'enfilage (US-A-3842578). Par exemple, on effectue l'enfilage sur une partie des organes à l'arrêt en évitant les organes thermiques par exemple, qui ne peuvent traiter la matière à l'arrêt. On démarre ensuite l'installation jusqu'à la vitesse nominale en transférant la matière en mouvement dans les organes qui avaient été évités lors de l'enfilage initial.
Là encore, la mise en oeuvre de cette solution est relativement délicate.

L'invention s'est fixée pour but de remédier à ces inconvénients, de manière simple, sûre, efficace et rationnelle.

Le problème que se propose de résoudre l'invention est de piloter des organes de mise en mouvement des fils textiles pendant la phase de démarrage et le long de leur propre trajectoire.

Selon l'invention, il a été conçu un procédé de pilotage des organes d'entraînement linéaire d'un fil textile pendant la phase de démarrage, chacun desdits organes étant assujetti à un moteur électrique, le moteur étant associé à au moins une unité de pilotage apte à recevoir des consignes de vitesse et/ou de rapport de vitesse et des ordres de démarrage/arrêt.

Selon l'invention, compte tenu du problème posé à résoudre :
- on assujettit l'unité de pilotage de l'organe à un moyen de mesure de vitesse dudit organe ;
- quand on reçoit un ordre de démarrage, on ne déclenche pas le démarrage du moteur si la vitesse mesurée est nulle ;
- on surveille l'information représentative de la vitesse mesurée de l'organe d'entraînement ;
- on enclenche une séquence de pilotage susceptible d'entraîner la mise en rotation du moteur, selon un profil de mise en vitesse préprogrammé lorsque l'on détecte une rotation provoquée par une intervention extérieure.

Compte tenu des caractéristiques à la base de l'invention, il en résulte que le mode de démarrage ne peut être enclenché que lorsque le moteur est initialement à l'arrêt. Le basculement de ce mode de fonctionnement ne déclenche pas de séquence de pilotage du moteur de nature à occasionner sa mise en rotation immédiate selon un profil d'accélération. Tout au contraire, selon l'invention, le basculement dans ce mode de fonctionnement peut éventuellement, si la technologie du moteur le permet, provoquer la création d'un couple limité de maintien à l'arrêt. Ce couple peut être paramétrable et contrôlé par une limitation de la tension ou du courant par exemple.

Aussi longtemps qu'une rotation provoquée par une intervention extérieure n'est pas détectée, l'arrêt du moteur est maintenu.

Lorsqu'une rotation provoquée par une intervention extérieure est détectée, on enclenche la séquence de pilotage du moteur de nature à provoquer sa mise en rotation selon un profil de mise en vitesse programmée.

Selon un mode de réalisation préféré de l'invention, lorsqu'une rotation provoquée par l'intervention extérieure est détectée, on contrôle une information représentative du sens de rotation de l'organe d'entraînement, et l'on enclenche la séquence de pilotage du moteur de nature à provoquer sa mise en rotation seulement si le sens de rotation est conforme à un sens de rotation prédéterminé. En cas de détection d'un sens de rotation non-conforme, le système peut, si la technologie du moteur le permet, provoquer la création d'un couple résistant, ce couple pouvant être paramétrable et/ou contrôlé par une limitation de la tension ou du courant par exemple.
Suite à la réception d'un ordre de démarrage, le processus comprend :
- une période pendant laquelle le moteur est maintenu à l'arrêt ;
- une période pendant laquelle la rotation et provoquée par l'action extérieure ;
- une période pendant laquelle la mise en rotation suit le profil de mise en vitesse ; et
- une période de fonctionnement à vitesse nominale.

Selon l'invention, l'intervention extérieure est constituée par l'entraînement du fil et/ou de l'organe d'entraînement, ledit entraînement étant réalisé manuellement par un opérateur ou par des moyens auxiliaires.

Le profil de mise en vitesse préprogrammée est une rampe linéaire ou de forme quelconque.

Selon l'invention, le profil de mise en vitesse peut comporter un plateau à vitesse intermédiaire constante, différente de la consigne de vitesse nominale :
- La vitesse intermédiaire du plateau peut être préprogrammée.
- La vitesse intermédiaire du plateau peut être la vitesse de rotation créée par l'intervention extérieure et mesurée par l'unité de pilotage pendant quelques instants après sa détection.
- La durée de ce plateau peut être préprogrammée.
- Le plateau de vitesse peut être maintenu jusqu'à ce que l'unité de pilotage reçoive par une entrée/sortie ou par un réseau, un ordre de mise en vitesse.

Selon l'invention, cette séquence de pilotage détermine une limitation de couple (moteur ou frein), contrôlé par exemple par une limitation de la tension ou du courant :
- Cette limitation du couple peut être fixe.
- Cette limitation du couple peut dépendre de la vitesse de rotation.
- Cette limitation du couple peut être maintenue pendant un temps préprogrammé.
- Cette limitation du couple peut être maintenue jusqu'à ce que la vitesse atteigne la vitesse du plateau de vitesse intermédiaire.
- Cette limitation du couple peut être maintenue jusqu'à la fin du plateau de vitesse intermédiaire.
- Cette limitation du couple peut être maintenue jusqu'à ce que la vitesse atteigne la consigne de vitesse nominale.

Pour la mise en oeuvre du procédé selon l'invention, le dispositif comprend des organes d'entraînement du fil textile chacun desdits organes étant assujetti à un moteur électrique, le moteur étant associé à au moins une unité de pilotage apte à recevoir des consignes de vitesse et/ou de rapport de vitesse et des ordres de démarrage/arrêt; le moteur étant à réluctance variable ou à aimants permanents et dont la séquence d'alimentation est une séquence de commutation des alimentations des bobinages synchronisées par des signaux représentatifs de la position du rotor par rapport au stator obtenus par des capteurs, lesdits signaux desdits capteurs étant envoyés dans un processeur pour mesurer et détecter la vitesse de rotation.

Des moteurs à réluctance variable ou à aimants permanents pour le mouvement d'un fil sont connus du WO-A-03/029121 et du US-A-5148070.

Selon l'invention, chaque organe d'entraînement dispose d'un mode d'accompagnement au démarrage individuel, et de moyens d'attente de mise en rotation par une intervention extérieure pour accélérer selon son propre profil de mise en vitesse.

La détection de la vitesse provoquée par une intervention extérieure, la gestion des profils de mise en vitesse, et plus généralement l'exécution de la séquence d'accompagnement est réalisée par un programme exécuté par une unité centrale et/ou par le processeur.

L'invention est exposée ci-après plus en détail à l'aide des figures des dessins annexés dans lesquels :
- la figure 1 montre un exemple de réalisation de la mise en oeuvre du procédé de pilotage pour la mise en mouvement d'un produit filiforme associé à une unité de pilotage;
- la figure 2 est une courbe d'un exemple de profil de mise en vitesse ;
- la figure 3 est une courbe d'un exemple de profil de mise en vitesse avec un plateau de vitesse préprogrammé ;
- la figure 4 est une courbe d'un exemple de profil de mise en vitesse avec un plateau de vitesse égale à la vitesse consécutive à une intervention extérieure.
Sur chacune des figures 2, 3 et 4 :
- (A) représente la période pendant laquelle le dispositif est en attente de mise en rotation :

- (B) montre la période pendant laquelle la rotation est provoquée par une action extérieure (éventuellement décomposée en période de détection (B1) et de mesure de la vitesse (B2)) ;
- (C) correspond à la période pendant laquelle la mise en rotation suit le profile de mise en vitesse (éventuellement décomposée en phase d'accélération et plateaux de vitesse (C1), (C2), (C3), ...) ;
- (D) correspond à la période de fonctionnement à vitesse nominale.

On a illustré à la figure 1 un exemple d'organe d'entraînement (1) sous forme par exemple d'un godet apte à assurer l'entraînement d'un fil textile. L'organe (1) est entraîné par un moteur électrique (2) assujetti à une unité de pilotage (3) reliée à une alimentation électrique (4). L'unité de pilotage (3) comprend, par exemple, une partie alimentation (5), une partie puissance (7) et un processeur (6) assujetti à une unité centrale (9) sous forme par exemple d'un PC, d'un automate, d'une carte électronique, ... Des moyens (8) sont aptes à délivrer un signal représentatif de la vitesse de rotation des organes de mise en mouvement (1).

Selon l'invention, le processeur (6) reçoit, de l'unité centrale (9) par le réseau, les consignes de vitesse ou rapport de vitesse, ainsi que les paramètres de fonctionnement des organes de mise en mouvement (1) pilotés par les moteurs (2). Eventuellement, le processeur (6) peut recevoir des ordres de démarrage, arrêt, ..., par le réseau ou par d'autres entrées/sorties.

L'unité de pilotage (3) des moteurs électriques (2), reçoit une information représentative de la vitesse des organes de mise en mouvement (1) de l'élément filiforme.

Selon une caractéristique à la base de l'invention, au moins un des organes de mise en mouvement est soumis à un mode de démarrage particulier caractérisé par les dispositions essentielles suivantes :
- ce mode de démarrage est enclenché lorsque le moteur est initialement à l'arrêt ;
- le basculement dans le mode de fonctionnement ne déclenche pas de séquence de pilotage du moteur susceptible de provoquer sa mise en rotation immédiate selon un profil d'accélération et peut éventuellement, si la technologie du moteur le permet, provoquer la création d'un couple limité de maintien à l'arrêt ;
- l'unité de pilotage surveille l'information représentative de la vitesse (phase (A)) des organes de mise en mouvement, de sorte que le maintien à l'arrêt (et éventuellement le couple limité de maintien à l'arrêt), est maintenu aussi longtemps que la rotation résultant d'une intervention extérieure n'est pas détectée.

Cette intervention extérieure peut être constituée par l'entraînement du fil et/ou de l'organe (1) (phase B), lequel entraînement peut être réalisé manuellement par l'opérateur ou par tout moyen auxiliaire.

Lorsque l'intervention extérieure est détectée, l'unité de pilotage (3) enclenche une séquence de pilotage du moteur (2) (phase (C)), selon un profil de mise en vitesse préprogrammée.

Selon un perfectionnement de l'invention, une information représentative du sens de rotation de l'organe d'entraînement (1) est disponible, par exemple en association avec l'information représentative de la vitesse dudit organe d'entraînement. Lorsque la rotation provoquée par une intervention extérieure est détectée, l'unité de pilotage (3) vérifie le sens de cette rotation et n'enclenche la séquence de pilotage du moteur (2) de nature à provoquer sa mise en rotation seulement si le sens de rotation est conforme à un sens de rotation prédéterminé.

En cas de détection d'un sens de rotation non-conforme, l'unité de pilotage (3) peut, si la technologie du moteur le permet, provoquer la création d'un couple résistant, ce couple pouvant être paramétrable et/ou contrôlé par une limitation de la tension ou du courant par exemple.

On renvoie aux figures 2, 3 et 4 qui montrent différents exemples de courbes de vitesse selon lesquelles (A) correspond à la période pendant laquelle le moteur est maintenu à l'arrêt, (B) la période pendant laquelle la rotation est provoquée par l'action extérieure, (C) la période pendant laquelle la mise en rotation suit le profil de mise en vitesse, (D) une période de fonctionnement en vitesse nominale.

Sur ces courbes, (11) représente une vitesse nominale de consigne et (12) la mise en vitesse sous forme d'une rampe linéaire (figures 2 et 4), ou de plusieurs rampes (12a), (12b) (figure 3). Comme le montrent les figures 3 et 4, le profil de mise en vitesse peut comporter un plateau (13, 14) à vitesse intermédiaire constante différente de la consigne de vitesse nominale (11). La vitesse intermédiaire du plateau peut être préprogrammée, ou être la vitesse de rotation créée par l'intervention extérieure et mesure l'unité de pilotage quelques instants après sa détection. La durée du plateau peut être préprogrammée et sa vitesse peut être maintenue jusqu'à ce que l'unité de pilotage reçoive un ordre de mise en vitesse.

A noter que, lorsque la séquence de pilotage détermine un couple contrôlé par exemple par une limitation de la tension ou du courant, le couple peut être fixe ou dépendre de la vitesse de rotation et être maintenu pendant un temps préprogrammé ou jusqu'à ce que la vitesse atteigne la vitesse du plateau et la vitesse intermédiaire, ou être maintenu jusqu'à la fin du plateau de vitesse intermédiaire, ou encore être maintenu jusqu'à ce que la vitesse atteigne la consigne de vitesse nominale.

Dans le moteur à réluctance variable ou à aimants permanents, la séquence d'alimentation est une séquence de commutation des alimentations des bobinages synchronisés par des signaux représentatifs de la position du rotor par rapport au stator (capteurs à effet hall) ou des capteurs de mesure de courant dans les bobines représentatifs de la position du rotor par rapport au stator. Les signaux issus de ces capteurs sont utilisés par le processeur (6) pour détecter et mesurer la vitesse de rotation.

Les signaux issus de ces capteurs peuvent être aussi exploités pour déterminer le sens de rotation du moteur.

Chaque organe de mise en mouvement (1) dispose d'un mode d'accompagnement au démarrage individuel.

Chacun des organes d'entraînement dispose de capteurs représentatifs de ces vitesses, et chaque organe attendra une mise en rotation par une intervention extérieure pour accélérer son propre profil de mise en vitesse.

A noter que le dispositif met en oeuvre un programme apte à assurer la détection de la vitesse provoquée par l'intervention extérieure, la gestion des profils de la mise en vitesse et généralement l'exécution de la séquence d'accompagnement telle que décrite. A noter que ces différentes fonctions peuvent être réalisées par un programme exécuté par le processeur (6) de la ou des unité(s) de pilotage (3), ou par une combinaison de l'unité centrale (9) et d'un processeur (6) (figure 1).

Les avantages ressortent bien de la description, en particulier on souligne et on rappelle :
- l'opérateur peut exercer la mise en mouvement d'un seul geste en toute sécurité, en provoquant lui même la mise en rotation quand il le souhaite,
- le démarrage peut être progressif et sans transition brutale au moment de l'application du fil sur l'organe d'entraînement.

## Revendications

1. Procédé de pilotage des organes d'entraînement linéaire (1) d'un fil textile pendant la phase de démarrage, chacun desdits organes (1) étant assujetti à un moteur électrique (2), le moteur étant associé à au moins une unité de pilotage (3) apte à recevoir des consignes de vitesse et/ou de rapport de vitesse et des ordres de démarrage/arrêt,
**caractérisé en ce que :**
- on assujettit l'unité de pilotage de l'organe à un moyen de mesure de vitesse dudit organe ;
- quand on reçoit un ordre de démarrage, on ne déclenche pas le démarrage du moteur si la vitesse mesurée est nulle ;
- on surveille l'information représentative de la vitesse d'au moins un des organes d'entraînement (1);
- on enclenche une séquence de pilotage susceptible d'entraîner la mise en rotation du moteur (2), selon un profil de mise en vitesse préprogrammé lorsque l'on détecte une rotation provoquée (8) par une intervention extérieure.

2. Procédé selon la revendication 1, **caractérisé en ce que,** lorsque l'on détecte une rotation de l'organe d'entraînement (1) provoquée par l'intervention extérieure, on n'enclenche la séquence de pilotage susceptible d'entraîner la mise en rotation du moteur (2) que si le sens de ladite rotation est conforme à un sens de rotation prédéterminé.

3. Procédé selon la revendication 2, **caractérisé en ce que** lorsque la rotation provoquée par l'intervention extérieure qui est détectée est en sens inverse de celle qui est prédéterminée, on provoque la création d'un couple résistant, ce couple pouvant être paramétrable et/ou contrôlé par une limitation de la tension ou du courant par exemple.

4. Procédé selon l'une quelconque des revendications 1 à 4, **caractérisé en ce que,** lors de la réception de l'ordre de démarrage, on provoque la création d'un couple limité de maintien à l'arrêt, ledit couple pouvant être paramétrable et contrôlé.

5. Procédé selon l'une quelconque des revendications 1 à 4, **caractérisé en ce que** l'intervention extérieure est l'entraînement du fil et/ou de l'organe d'entraînement (1), ledit entraînement étant réalisé manuellement par un opérateur ou par des moyens auxiliaires.

6. Procédé selon l'une quelconque des revendications 1 à 5, **caractérisé en ce que** le processus de démarrage comprend :
- une période (A) pendant laquelle le moteur est maintenu à l'arrêt ;
- une période (B) pendant laquelle la rotation est provoquée par l'action extérieure;
- une période (C) pendant laquelle la mise en rotation suit le profil de mise en vitesse préprogrammée ; et
- une période (D) de fonctionnement à vitesse nominale (11).

7. Procédé selon l'une quelconque des revendications 1 à 6, **caractérisé en ce que** le profil de mise en vitesse préprogrammée est une rampe linéaire (12) ou de forme quelconque.

8. Procédé selon l'une quelconque des revendications 1 à 6, **caractérisé en ce que :**
- le profil de mise en vitesse préprogrammée comporte un plateau (13, 14) à vitesse intermédiaire constante, différente d'une consigne de vitesse nominale (11) ;
- ladite vitesse intermédiaire (13) est préprogrammée, ou peut être la vitesse de rotation (14) créée par l'intervention extérieure et mesurée par l'unité de pilotage pendant quelques instants après sa détection.

9. Procédé selon la revendication 8, **caractérisé en ce que :**
- la durée (C2) du plateau (13, 14) est préprogrammée ;
- le plateau de vitesse est maintenu jusqu'à ce que l'unité de pilotage (3) reçoive, par une entrée/sortie ou par un réseau d'un ordre de fin du mode d'accompagnement ou de passage en mode de fonctionnement nominal.

10. Procédé selon la revendication 1 à 9, **caractérisé en ce qu'un** couple d'un moteur ou d'un frein est limité pendant l'exécution de la phase de mise en vitesse.

11. Procédé selon la revendication 10, **caractérisé en ce que** la limitation du couple est fixe et dépend de la vitesse de rotation.

12. Procédé selon les revendications 8 et 10, **caractérisé en ce que** la limitation du couple est maintenue pendant un temps préprogrammé
- soit jusqu'à ce que la vitesse atteigne la vitesse du plateau (13, 14) de vitesse intermédiaire ;
- soit jusqu'à la fin du plateau (13, 14) de vitesse intermédiaire ;
- soit jusqu'à ce que la vitesse atteigne la consigne de vitesse nominale (11) ;
- soit jusqu'à ce que l'unité de pilotage (3) reçoive, par une entrée/sortie ou par un réseau d'un ordre de fin du mode d'accompagnement ou de passage en mode de fonctionnement nominal.

13. Dispositif pour la mise en oeuvre du procédé selon l'une quelconque des revendications 1 à 12, comprenant des organes d'entraînement linéaire (1) du fil textile, chacun desdits organes étant assujettis à un moteur électrique (2), le moteur étant associé à au moins une unité de pilotage (3) apte à recevoir des consignes de vitesse, et/ou de rapport de vitesse et des ordres de démarrage/arrêt le moteur (2) étant à réluctance variable ou à aimants permanents et dont la séquence d'alimentation est une séquence de commutation des alimentations des bobinages synchronisées par des signaux représentatifs de la position du rotor par rapport au stator obtenus par des capteurs (8), les signaux desdits capteurs étant envoyés dans un processeur (6) pour mesurer et détecter la vitesse de rotation, **caractérisé en ce que** chaque organe d'entraînement (1) dispose d'un mode d'accompagnement au démarrage individuel, et de moyens d'attente de mise en rotation par une intervention extérieure pour accélérer selon son propre profil de mise en vitesse.

14. Dispositif selon la revendication 13, **caractérisé en ce que** les signaux desdits capteurs sont utilisés par le processeur (6) pour déterminer le sens de rotation du moteur.

15. Dispositif selon la revendication 13, **caractérisé en ce que** la détection de la vitesse provoquée par une intervention extérieure, la gestion des profils de mise en vitesse, et plus généralement l'exécution de la séquence d'accompagnement, sont réalisées par un programme exécuté par une unité centrale (9) et/ou par le processeur (6).

## Claims

1. Method for controlling linear drive members (1) of a textile yarn during the starting phase, each of the said members (1) being subject to an electric motor (2), the motor being associated with at least one control unit (3) suitable for receiving speed and/or gear ratio setpoints and start/stop orders,
**characterized in that:**
- the control unit of the member is subject to means for measuring the speed of the said member;
- when a start order is received, the motor is not started if the measured speed is zero;
- the data representative of the speed of at least one of the drive members (1) is monitored;
- a control sequence is only initiated that is capable of causing the rotation of the motor (2), according to a preprogrammed speed ramp when a rotation caused (B) by an external action is detected.

2. Method according to Claim 1, **characterized in that,** when a rotation of the drive member (1) caused by the external action is detected, the control sequence capable of causing the rotation of the motor (2) is only initiated if the direction of the said rotation conforms to the predefined rotation direction.

3. Method according to Claim 2, **characterized in that** when the rotation caused by the external action which is detected is in the reverse direction to the preprogrammed direction, the creation of a resistive torque is caused, and this torque is parameterable and/or controllable by limiting the voltage or current for example.

4. Method according to any one of Claims 1 to 4, **characterized in that,** upon receiving the start order, the creation of a limit torque is caused for maintaining the stop, the said torque being parameterable and controllable.

5. Method according to any one of Claims 1 to 4, **characterized in that** the external action is the driving of the yarn and/or of the drive member (1), the said driving being carried out manually by an operator or by auxiliary means.

6. Method according to any one of Claims 1 to 5, **characterized in that** the starting process comprises:
- a period (A) during which the motor is kept stopped;
- a period (B) during which the rotation is caused by the external action;
- a period (C) during which the rotation follows the preprogrammed speed ramp; and
- a period (D) of operation at nominal speed (O).

7. Method according to any one of Claims 1 to 6, **characterized in that** the preprogrammed speed ramp is a linear ramp (12) or has any shape.

8. Method according to any one of Claims 1 to 6, **characterized in that:**
- the preprogrammed speed ramp comprises a plateau (13, 14) at constant intermediate speed, different from a nominal speed setpoint (11);
- the said intermediate speed (13) is preprogrammed, or may be the speed of rotation (14) created by the external action and measured by the control unit during a few moments after its detection.

9. Method according to Claim 8, **characterized in that:**
- the duration (C2) of the plateau (13, 14) is preprogrammed;
- the velocity plateau is maintained until the control unit (3) receives, via an input/output or via a network, an order to terminate the accompaniment mode or to pass into nominal operating mode.

10. Method according to any one of claims 1 to 9, **characterized in that** a torque of a motor or a brake is limited during the execution of the speed ramp.

11. Method according to Claim 10, **characterized in that** the limitation of the torque is fixed and depends on the speed of rotation.

12. Method according to Claims 8 and 10, **characterized in that** the limitation of the torque is maintained for a preprogrammed period
- either until the speed reaches the speed of the intermediate speed plateau (13, 14) ;
- or until the end of the intermediate speed plateau (13, 14);
- or until the speed reaches the nominal speed setpoint (11);
- or until the control unit (3) receives, via an input/output or via a network, an order to terminate the accompaniment mode or to pass into nominal operating mode.

13. Device for implementing the method according to any one of Claims 1 to 12, comprising linear drive members (1) of the textile yarn, each of said members being subject to an electric motor (2), the motor being associated to at least one control unit (3) suitable for receiving speed setpoints and/or the gear ratio and the start/stop orders, the motor (2) having a variable reluctance or permanent magnets, and of which the power supply sequence is a sequence of switching of the power supplies of windings synchronized by signals representative of the position of the rotor with regard to the stator obtained by sensors (8), the signals from the said sensors being sent to a processor (6) to measure and detect the speed of rotation, **characterized in that** each drive member (1) has a starting accompaniment mode, and means for awaiting the rotation by an external action to accelerate according to its own speed ramp.

14. Device according to Claim 13, **characterized in that** the signals from the said sensors are used by the processor (6) to determine the direction of rotation of the motor.

15. Device according to Claim 13, **characterized in that** the detection of the speed caused by an external action, the management of the speed ramps, and more generally the execution of the accompanying sequence, are carried out by a program executed by a central processing unit (9), and/or by the processor (6).

## Patentansprüche

1. Verfahren zur Steuerung von Linearantriebsvorrichtungen (1) für ein Textilgarn in der Anlaufphase, wobei jede der Vorrichtungen (1) mit einem Elektromotor (2) verbunden ist, und der Motor mit mindestens einer Steuerungseinheit (3) verbunden ist, die Einstellwerte bzw. Sollwerte für die Geschwindigkeit und / oder das Übersetzungsverhältnis und Start- / Stopp - Befehle empfängt,
**dadurch gekennzeichnet, dass:**
- die Steuerungseinheit der Vorrichtung mit einer Einrichtung zur Messung der Geschwindigkeit der Vorrichtung verbunden ist;
- der Motor bei Erhalt eines Startbefehls nicht gestartet wird, wenn die gemessene Geschwindigkeit null ist;
- man die Angaben über die Geschwindigkeit von mindestens einer der Antriebsvorrichtungen (1) überwacht;
- man eine Steuerungssequenz, welche die Drehung des Motors (2) gemäß einem vorprogrammierten Beschleunigungsprofil herbeiführen kann, einschaltet, wenn eine Drehung festgestellt wird (B), die durch eine Intervention von außen hervorgerufen ist.

2. Verfahren nach Anspruch 1, **dadurch gekennzeichnet, dass** die Steuerungssequenz, welche die Drehung des Motors (2) herbeiführen kann, bei Feststellung einer Drehung der Antriebsvorrichtung (1), die durch Intervention von außen hervorgerufen wurde, nur dann eingeschaltet wird, wenn die Drehrichtung einer voreingestellten Drehrichtung entspricht.

3. Verfahren nach Anspruch 2, **dadurch gekennzeichnet, dass** ein Widerstandsmoment erzeugt wird, wenn die durch externe Intervention hervorgerufene Drehung, welche festgestellt wird, die umgekehrte Richtung als die voreingestellte Richtung aufweist, wobei dieses Widerstandsmoment beispielsweise durch eine Begrenzung der Spannung oder des Stromes adaptierbar bzw. parametrisierbar ist.

4. Verfahren nach einem der Ansprüche 1 bis 4, **dadurch gekennzeichnet, dass** bei Erhalt des Startbefehls ein begrenztes Drehmoment zur Aufrechterhaltung des Stillstandes (*couple limité de maintien à l'arrêt*) erzeugt wird, wobei das Drehmoment parametrisierbar ist und gesteuert werden kann.

5. Verfahren nach einem der Ansprüche 1 bis 4, **dadurch gekennzeichnet, dass** es sich bei der Intervention von außen um den Antrieb des Garns und / oder den Antrieb der Antriebsvorrichtung (1) handelt, wobei der Antrieb manuell durch einen Bedienungsmann oder durch Hilfseinrichtungen erfolgt.

6. Verfahren nach einem der Ansprüche 1 bis 5, **dadurch gekennzeichnet, dass** der Anfahrvorgang aus folgendem besteht:
- einer Periode (A), in der der Motor im Stillstand gehalten wird;
- einer Periode (B), in der die Drehung durch Eingreifen von außen hervorgerufen wird;
- einer Periode (C), in der die Drehung bzw. das in Drehung versetzen dem Profil der vorprogrammierten Beschleunigung folgt; und
- einer Periode (D) des Betriebs bei Nenngeschwindigkeit 11).

7. Verfahren nach einem der Ansprüche 1 bis 6, **dadurch gekennzeichnet, dass** es sich bei dem Profil der vorprogrammierten Beschleunigung um eine lineare Steigung (12) oder eine beliebige andere Form handelt.

8. Verfahren nach einem der Ansprüche 1 bis 6, **dadurch gekennzeichnet, dass:**
- das Profil der vorprogrammierten Beschleunigung aus einer Hochfläche (13, 14) mit konstanter Zwischengeschwindigkeit besteht, die sich von dem Einstellwert der Nenngeschwindigkeit (11) unterscheidet;
- die Zwischengeschwindigkeit (13) vorprogrammiert ist oder dass es sich dabei um die Umdrehungsgeschwindigkeit bzw. Drehzahl (14) handeln kann, die durch Intervention von außen erzeugt wird, und während einiger Augenblicke, nachdem sie festgestellt worden ist, durch die Steuerungseinheit gemessen wird.

9. Verfahren nach Anspruch 8, **dadurch gekennzeichnet, dass:**
- die Dauer (C2) der Hochfläche (13,14) vorprogrammiert ist;
- die Geschwindigkeitshochfläche aufrechterhalten wird, bis die Steuerungseinheit (3) über einen Eingang / Ausgang oder über ein Netz einen Befehl für das Ende des Mitgang - Modus oder den Übergang in den Nennbetriebsmodus erhält.

10. Verfahren nach einem der Ansprüche 1 bis 9, **dadurch gekennzeichnet, dass** ein Drehmoment eines Motors oder einer Bremse während der Durchführung der Beschleunigungsphase begrenzt ist.

11. Verfahren nach Anspruch 10, **dadurch gekennzeichnet, dass** die Begrenzung des Drehmoments fest ist und von der Umdrehungsgeschwindigkeit bzw. Drehzahl abhängt.

12. Verfahren nach den Ansprüchen 8 und 10, **dadurch gekennzeichnet, dass** die Begrenzung des Drehmoments während einer vorprogrammierten Zeit aufrechterhalten wird, und zwar:
- entweder bis die Geschwindigkeit die Geschwindigkeit der Hochfläche (13, 14) der Zwischengeschwindigkeit erreicht;
- oder bis zum Ende der Hochfläche (13, 14) der Zwischengeschwindigkeit;
- oder bis die Geschwindigkeit den Einstellwert der Nenngeschwindigkeit (11) erreicht;
- oder bis die Steuerungseinheit (3) über einen Eingang / Ausgang oder über ein Netz einen Befehl für das Ende des Mitgang - Modus oder den Übergang in den Nennbetriebsmodus erhält.

13. Vorrichtung zur Durchführung des Verfahrens gemäß einem der Ansprüche 1 bis 12 mit Linearantriebsvorrichtungen (1) für das Textilgarn, wobei jede der Vorrichtungen mit einem Elektromotor (2) verbunden ist, und wobei der Motor mit mindestens einer Steuerungseinheit (3) verbunden ist, die Einstellwerte bzw. Sollwerte für die Geschwindigkeit und / oder das Übersetzungsverhältnis und Start- / Stopp - Befehle empfängt, und wobei es sich bei dem Motor (2) um einen Motor mit veränderlicher Reluktanz oder einen Dauermagnet - Motor handelt, dessen Leistungssequenz eine Schaltsequenz für die Zuführungen zu den synchronisierten Aufwicklungen durch Signale ist, die die Position des Rotors gegenüber dem Stator anzeigen, und die man durch Messfühler (8) erhält, wobei die Signale der Messfühler in einen Prozessor (6) gesendet werden, um die Umdrehungsgeschwindigkeit bzw. die Drehzahl zu messen und anzuzeigen, **dadurch gekennzeichnet, dass** jede Antriebsvorrichtung (1) beim einzelnen Anfahren über einen Mitgang - Modus und Wartevorrichtungen für das in Drehung versetzen durch eine Intervention von außen verfügt, um gemäß ihrem eigenen Beschleunigungsprofil zu beschleunigen.

14. Vorrichtung nach Anspruch 13, **dadurch gekennzeichnet, dass** die Signale der Messfühler von dem Prozessor (6) verwendet werden, um die Drehrichtung des Motors zu bestimmen.

15. Vorrichtung nach Anspruch 13, **dadurch gekennzeichnet, dass** die Feststellung der durch eine Intervention von außen hervorgerufenen Geschwindigkeit, die Steuerung der Beschleunigungsprofile und allgemeiner die Ausführung der Mitgang - Sequenz durch ein Programm realisiert werden, das von einer Zentraleinheit (9) und / oder von dem Prozessor (6) ausgeführt wird.
